# EUROPÄISCHE PATENTSCHRIFT

(11) **EP 1 209 641 B1**
(45) Veröffentlichungstag und Bekanntmachung des Hinweises auf die Patenterteilung: **16.04.2008**
(21) Anmeldenummer: 01126642.6
(22) Anmeldetag: 08.11.2001
(51) Int. Cl.: G08C 17/02

(54) **Verfahren zum Betrieb einer Funkfernsteuerungsanlage**
Method for operating a radio remote control installation
Procédé de mise en oeuvre d'une installation de télécommande par radio

(30) Priorität: 25.11.2000 DE 10058678
(43) Veröffentlichungstag der Anmeldung: 29.05.2002
(73) Patentinhaber: Integrated Electronic Systems !SYS Consulting GmbH, 75248 Ölbronn-Dürrn (DE)
(72) Erfinder: Bredow, Wolfgang, 75223 Niefern-Öschelbronn (DE); Burchard, Thomas, 75177 Pforzheim (DE); Haug, Thomas, 75248 Ölbronn (DE)
(74) Vertreter: Hoeger, Stellrecht & Partner Patentanwälte

(56) Entgegenhaltungen:
- EP-A1- 0 629 758
- EP-A1- 0 930 409
- US-A- 5 420 568

## Beschreibung

Die Erfindung betrifft ein Verfahren zum Betrieb einer Funkfernsteuerungsanlage gemäß dem Oberbegriff des Patentanspruchs 1.

Insbesondere betrifft der Gegenstand die Steuerung von industriellen Geräten, wie zum Beispiel Kränen, Robotern, Baumaschinen oder ähnlichem, aber auch von Kraftfahrzeugen aller Art, insbesondere von Nutzfahrzeugen wie z.B. LKW oder landwirtschaftlichen Maschinen, mit deren Hilfe bestimmte Bearbeitungs-oder Arbeitsvorgänge durchgeführt werden. Es handelt sich hierbei oft um Geräte, bei denen sichergestellt werden muss, dass Arbeitsvorgänge nicht irrtümlich oder falsch durchgeführt werden, da hierdurch ein erhebliches Sicherheitsrisiko für Personen entstehen kann. Im hier interessierenden Zusammenhang bedeutet dies, dass sichergestellt sein muss, dass der Sender nicht unbewusst oder irrtümlich aktiviert ist und dem Empfänger Steuerinformationen übermittelt werden, die unter Umständen zu erheblichen Fehlfunktionen und den damit verbundenen Risiken führen.

Die EP 0 930 409 A1 beschreibt ein Verfahren zum Betrieb einer Funkfernsteuerungsanlage mit einem Empfänger und einem Sender, bei der nach Beendigung einer Funkverbindung die Ansprechschwelle des Empfängers so erhöht wird, dass der Neuaufbau einer Funkverbindung nur dann möglich ist, wenn der Abstand zwischen dem Sender und dem Empfänger ein vorgegebenes Maß nicht überschreitet. Nach dem Aufbau der neuen Funkverbindung wird die Ansprechschwelle des Empfängers wieder auf einen Standardwert herabgesetzt.

Aufgabe der Erfindung ist es, eine Funkfernsteuerungsanlage so zu betreiben, dass ein Sicherheitsrisiko erheblich reduziert wird.

Erfindungsgemäß wird diese Aufgabe gemäß dem kennzeichnenden Teil des Patentanspruches 1 gelöst.

Der Grundgedanke der Erfindung ist also darin zu sehen, dass eine Steuerung nur dann erfolgen kann, wenn beim Aufbau der Funkverbindung ein Mindestabstand zwischen Sender und Empfänger eingehalten wird. Dieser Mindestabstand kann auf die jeweiligen individuellen Arbeitsbedingungen und Typen von Industriegeräten eingestellt werden, beispielsweise so, dass eine Funkverbindung nur hergestellt werden kann, wenn Sichtabstand zwischen der Bedienungsperson und dem zu bedienenden Gerät mit dem Empfänger besteht. Bei jedem Ausschalten des Senders wird eine Routine in Gang gesetzt, an deren Ende bspw. eine Reduzierung der Sendeleistung und/oder der Empfangsempfindlichkeit von Sender und/oder Empfänger steht, mit der Konsequenz, dass eine Aktivierung der Funkverbindung nur erfolgen kann, wenn das empfangene Signal eine vorgegebene Schwelle überschreitet oder auf andere Art und Weise vom Empfänger überhaupt als Signal "erkannt" wird. Dies wird nur dann der Fall sein, wenn der Abstand zwischen Sender und Empfänger das gewünschte Mindestmaß erreicht oder unterschreitet, womit dann im Einzelfall beispielsweise der Blickkontakt zwischen Bedienperson und zu steuerndem Gerät gewährleistet ist. Ist diese Erkennung erfolgt, werden die modifizierten Parameter (bspw. Empfindlichkeit/Verstärkungsfaktoren) im Sender und/oder Empfänger wieder auf ihren Normalwert gesetzt, so dass von hier aus dann die übliche Auswertung der empfangenen Signale in Steuerinformationen des zu steuernden Gerätes erfolgen kann.

Ausgestaltungen dieses Verfahrens sind den Unteransprüchen zu entnehmen.

Ein bevorzugtes Ausführungsbeispiel einer Vorrichtung zur Durchführung des erfindungsgemässen Verfahrens ist in der Zeichnung erläutert:

Die Figur zeigt eine bekannte, aus Sender 10 und Empfänger 20 gebildete Funkfemsteueranlage, bei der das die Steuerinformation enthaltende Sendesignal über eine Sendeantenne 11 an eine Empfangsantenne 21 übermittelt wird und von dort zu einem HF-Empfänger 24 im Empfänger 20 gelangt.

Bei einer Vielzahl von Funkfemsteuerverfahren besteht die übersandte Information aus einer Folge von Telegrammen, von dem jeweils ein erster Abschnitt das Nutzsignal transportiert, und das einen zweiten Abschnitt mit einigen Bits aufweist, die in der Regel ein bestimmtes Prüfmuster darstellen, das beim Empfänger für Bestätigungs- und Synchronisierzwecke benutzt wird. Nach der Dekodierung des empfangenen Signals in einer Dekodiereinheit 25 wird dieses einem Komparator 26 zugeleitet, wo das Bitmuster des genannten zweiten Abschnitts jedes Telegramms mit einem vorgegebenen Prüf-Bitmuster verglichen wird. Nur, wenn ein vorgegebener Grad der Übereinstimmung zwischen empfangenem/dekodiertem Bitmuster einerseits und vorgegebenem Prüf-Bitmuster andererseits festgestellt wird, erfolgt die Generierung eines Steuersignals S für das zu steuernde Industriegerät, wie dies durch den Pfeil dargestellt sein soll.

Zur Umsetzung des erfindungsgemäßen Verfahrens nutzt die Erfindung die Tatsache aus, dass mit abnehmender Signalstärke die Erkennung des Bitmusters im Sendetelegramm immer unzuverlässiger wird und schließlich unter die vorgegebene "Erkennungsrate" fällt.

Bei der Beendigung einer Funkverbindung sieht das erfindungsgemäße Verfahren zunächst vor, dass über eine Steuerleitung 28 ein Schalter 23, der ein Dämpfungsglied 22 vor dem HF-Empfangsteil 24 überbrückt, in den dargestellten Offen-Zustand gelegt wird.

In der Figur ist somit derjenige Zustand dargestellt, der vor dem Aufbau einer neuen Funkverbindung besteht.

Werden nun vom Sender 10 nach Einschalten der dort vorgesehenen Bauteile neue Telegramme zum Empfänger 20 gesendet, so wird deren Qualität durch die einstellbare Dämpfung des Dämpfungsglieds 22 so "verschlechtert", dass beim nachfolgenden Vergleich des erhaltenen Bitmusters mit dem vorgegebenen Bitmuster die Erkennungsrate nicht mehr erreicht wird und folglich das Telegramm als nicht gültig verworfen wird und demnach auch kein Steuersignal S für das zu steuernde Industriegerät generiert wird. Erst, wenn der Abstand A zwischen den beiden Antennen 11 und 21 ein bestimmtes Maß unterschreitet, ist die Empfangsamplitude des gesendeten Signals so stark, dass trotz der Dämpfung durch das Dämpfungsglied 22 das empfangene Bitmuster der Telegramme in den vorgegebenen Grenzen mit dem Prüf-Bitmuster übereinstimmt und somit als gültig erkannt wird. Nach einer vorgebbaren Anzahl von derart als gültig erkannten Telegrammen wird der Schalter 23 über die Steuerleitung 28 geschlossen, wodurch das Dämpfungsglied 22 überbrückt und deaktiviert wird, und der normale Sendebetrieb etabliert wird.

Nach Beendigung der Funkverbindung, sei es durch Abschalten des Senders oder durch zu geringe Sendeleistung, wird die fehlende Bitmusterübereinstimmung im Komparator 26 wieder erkannt, über die Steuerleitung 28 der Schalter 23 wieder geöffnet und das Dämpfungsglied 22 aktiviert, womit ein Funkverbindungszyklus abgelaufen ist.

Die in der Figur dargestellten Bauteile dienen lediglich zur Veranschaulichung des erfindungsgemäßen Verfahrens und können hardwaremäßig und softwaremäßig auf verschiedene Weise umgesetzt werden.

## Patentansprüche

1. Verfahren zum Betrieb einer Funkfernsteuerungsanlage mit mindestens einem Sender (10) und mindestens einem Empfänger (20), insbesondere zur Übermittlung von Steuersignalen an industrielle Geräte, wobei nach Beendigung einer Funkverbindung mindestens einer der Sende- oder Empfangsparameter des Senders (10) oder des Empfängers (20) gegenüber ihrem Standardwert so modifiziert wird/werden, dass der Aufbau einer neuen Funkverbindung nur möglich ist, wenn der Abstand zwischen Sender (10) und Empfänger (20) ein vorgegebenes Maß nicht überschreitet, und wobei nach Aufbau der neuen Funkverbindung unter dieser Bedingung der/die jeweilige(n) Parameter wieder auf seinen Standardwert zurückgesetzt wird/werden, **dadurch gekennzeichnet, dass** die Sendeinformation aus einer Folge von Telegrammen besteht, die einen Abschnitt mit einer bestimmten Bitfolge zu Prüfzwecken aufweisen und **dass** die Modifizierung / Rücksetzung eines Sende- oder Empfangsparameters danach erfolgt, ob das empfangene Bitmuster mit einem vorgegebenen Prüf-Bitmuster (27) nicht übereinstimmt / übereinstimmt.

2. Verfahren nach Anspruch 1, **dadurch gekennzeichnet, dass** als modifizierbarer Sende- oder Empfangsparameter die Sendeleistung des Senders (10) oder die Empfangsempfindlichkeit des Empfängers (20) geWählt wird.

3. Verfahren nach Anspruch 2, **dadurch gekennzeichnet, dass** eine Reduzierung der Sendeleistung durch Herabsetzung der Verstärkung der Verstärkerstufe des Senders (10) auf einen einstellbaren Wert erfolgt.

4. Verfahren nach Anspruch 2, **dadurch gekennzeichnet, dass** eine Reduzierung der Empfangsempfindlichkeit des Empfängers (20) durch schaltbare Aktivierung eines Dämpfungsglieds (22) oder Reduzierung des Verstärkungsfaktors in der Eingangsstufe des Empfängers (20) erfolgt.

5. Verfahren nach Anspruch 3 oder 4, **dadurch gekennzeichnet, dass** die Reduzierung der Sendeleistung oder der Empfangsempfindlichkeit erfolgt, wenn die Sendeleistung einer bestehenden Funkverbindung über einen vorgebbaren Zeitraum eine erste Schaltschwelle (S1) unterschreitet.

6. Verfahren nach Anspruch 3 oder 4, **dadurch gekennzeichnet, dass** eine Rücksetzung von Sendeleistung oder Empfangsempfindlichkeit auf den Standardwert erfolgt, wenn die empfangene Sendeleistung eine zweite Schaltschwelle (S2) überschreitet.

## Claims

1. Method for operating a radio remote control unit having at least one transmitter (10) and at least one receiver (20), in particular for transmitting control signals to industrial appliances, at least one of the transmitting or receiving parameters of the transmitter (10) or of the receiver (20), after termination of a radio connection, being modified relative to the standard value thereof such that establishing a new radio connection is only possible if the distance between transmitter (10) and receiver (20) does not exceed a prescribed value and, after establishing the new radio connection under this condition, the respective parameter(s) is/are reset again to the standard value thereof, **characterised in that** the transmitted information comprises a sequence of telegrams which have a portion with a specific bit sequence for testing purposes and **in that** the modification/resetting of a transmitting or receiving parameter is effected as a function of whether there is non-correspondence/correspondence of the received bit pattern with a prescribed test bit pattern (27).

2. Method according to claim 1, **characterised in that** the transmitting power of the transmitter (10) or the receiving sensitivity of the receiver (20) is chosen as modifiable transmitting or receiving parameter.

3. Method according to claim 2, **characterised in that** a reduction in the transmitting power is effected by reducing the amplification of the amplification stage of the transmitter (10) to a settable value.

4. Method according to claim 2, **characterised in that** a reduction in the receiving sensitivity of the receiver (20) is effected by switchable activation of an attenuator (22) or by reducing the amplification factor in the input stage of the receiver (20).

5. Method according to claim 3 or 4, **characterised in that** the reduction in the transmitting power or in the receiving sensitivity is effected if the transmitting power of an existing radio connection falls below a first switching threshold (S1) over a prescribable period of time.

6. Method according to claim 3 or 4, **characterised in that** a resetting of transmitting power or receiving sensitivity to the standard value is effected if the received transmitting power exceeds a second switching threshold (S2).

## Revendications

1. Procédé permettant de faire fonctionner une installation de télécommande par radio qui comporte au moins un émetteur (10) et au moins un récepteur (20), notamment en vue de transmettre des signaux de commande à des appareils industriels, au moins un des paramètres d'émission ou de réception de l'émetteur (10) ou du récepteur (20) étant modifié(s) par rapport à sa (leur) valeur normale à la fin d'une liaison radio de sorte que l'établissement d'une nouvelle liaison radio n'est possible que si la distance entre l'émetteur (10) et le récepteur (20) ne devient pas supérieure à une dimension prescrite, et, après l'établissement de la nouvelle liaison radio sous cette condition, le ou les paramètre(s) respectif(s) étant réinitialisé(s) à sa (leur) valeur normale, **caractérisé en ce que** l'information d'émission est constituée d'une suite de télégrammes qui comportent une portion ayant une certaine séquence binaire dans un but de vérification, et **en ce que** la modification/réinitialisation d'un paramètre d'émission ou de réception est ensuite effectuée selon que la trame binaire reçue coïncide ou non avec une trame binaire de contrôle prédéfinie (27).

2. Procédé selon la revendication 1, **caractérisé en ce que** la puissance d'émission de l'émetteur (10) ou la sensibilité de réception du récepteur (20) est choisie comme paramètre d'émission ou de réception modifiable.

3. Procédé selon la revendication 2, **caractérisé en ce qu'**une réduction de la puissance d'émission est effectuée en abaissant le niveau d'amplification de l'étage d'amplification de l'émetteur (10) à une valeur réglable.

4. Procédé selon la revendication 2, **caractérisé en ce que** la sensibilité du récepteur (20) est réduite en jouant par commutation sur l'activation d'un élément d'atténuation (22) ou sur la réduction du facteur d'amplification dans l'étage d'entrée du récepteur (20).

5. Procédé selon la revendication 3 ou 4, **caractérisé en ce que** la puissance d'émission ou la sensibilité de réception est réduite lorsque la puissance d'émission d'une liaison radio existante devient inférieure, pendant un laps de temps prédéfini, à un premier seuil de commutation (S1).

6. Procédé selon la revendication 3 ou 4, **caractérisé en ce que** la puissance d'émission ou la sensibilité de réception est réinitialisée à la valeur normale lorsque la puissance d'émission reçue devient supérieure à un deuxième seuil de commutation (S2).
